# EUROPÄISCHE PATENTSCHRIFT

(11) **EP 0 034 811 B1**
(45) Veröffentlichungstag und Bekanntmachung des Hinweises auf die Patenterteilung: **05.10.1983**
(21) Anmeldenummer: 81101189.9
(22) Anmeldetag: 19.02.1981
(51) Int. Cl.: H01H 51/22, H01H 50/24

(54) **Polarisiertes Magnetsystem**
Polarized magnet system
Système d'aimant polarisé

(30) Priorität: 25.02.1980 DE 3006948
(43) Veröffentlichungstag der Anmeldung: 02.09.1981
(73) Patentinhaber: SIEMENS AKTIENGESELLSCHAFT, 80333 München (DE)
(72) Erfinder: Kimpel, Rolf-Dieter, Dipl.-Phys., D-8081 Unterschweinbach (DE)

## Beschreibung

Die Erfindung bezieht sich auf ein polarisiertes Magnetsystem mit einer Spule mit Spulenkern und mit einem langgestreckten, im wesentlichen parallel zur Spulenachse angeordneten und etwa über der Spulenmitte gelagerten, eine Dauermagnetanordnung tragenden Drehanker, welcher an beiden Enden mit gabelförmig angeordneten Schenkelenden jeweils die Polenden des Spulenkerns unter Bildung von Arbeitsluftspalten zangenförmig umfaßt.

Derartige Magnetsysteme mit einem sogenannten H-Anker sind seit langem bekannt (DE-C-942 406, DE-C-970 234, DE-B-2 454 967). Bei all diesen bekannten Ankerformen liegen zwei langgestreckte Eisenschenkel parallel und schließen zwischen sich im Lagerbereich oder auch beiderseits der Lagerung einen oder mehrere Dauermagnete so ein, daß ihre jeweiligen Schenkelenden freibleiben. Zwischen diese geraden Schenkelenden greifen dann gewinkelte Jochteile ein.

Derartige H-Anker können bei gegebener Gesamtlänge der Spule und damit auch des Ankers nur verhältnismäßig kurze Dauermagnete enthalten, während ein wesentlicher Teil des zwischen beiden Ankerschenkein vorhandenen Volumens zur Bildung der Luftspalte freibleiben muß. Wegen des geringen Dauermagnetvolumens müssen hochwertige und damit teuere Magnetmaterialien eingesetzt werden, um eine bestimmte Leistung des Magnetsystems zu erreichen.

Aufgabe der Erfindung ist es, ein polarisiertes Magnetsystem der eingangs erwähnten Art so zu gestalten, daß das Magnetvolumen bei gegebenen. Gesamtabmessungen möglichst groß sein kann. Damit soll das Magnetsystem hinsichtlich seiner Leistungsfähigkeit bei vorgegebener Größe optimiert werden.

Erfindungsgemäß wird diese Aufgabe dadurch gelöst, daß die Drehankerschenkel an ihren Enden jeweils senkrecht zur Spulenachse in Richtung auf den Spulenkern abgewinkelt sind, wobei die abgewinkelten Schenkelenden jeweils die Arbeitsluftspalte mit dem Spulenkern bilden. Durch diese erfindungsgemäße Gestaltung des Ankers wird es möglich, die Dauermagnetanordnung bis an das Ende des jeweiligen achsparallelen Schenkelstückes des Ankers zu erstrecken. Damit kann also der Dauermagnet oder die Dauermagnetanordnung ebenso lang sein wie der Anker selbst. Mit diesem vergrößerten Dauermagnetvolumen kann bei gleichen Abmessungen der Dauermagnetfluß vergrößert werden. Diese Möglichkeit kann insbesondere bei einer weiteren Miniaturisierung eines derartigen Magnetsystems, etwa für Relais,-eine Rolle spielen. Ein weiterer Vorteil der erfindungsgemäßen Abwinkelung der Ankerenden liegt darin, daß der Arbeitsluftspaht zur Spule hin verlagert wird. Damit kann der Steuerfluß besser ausgenutzt werden, da die Streuflüsse verringert werden.

Wegen der erfindungsgemäßen Abwinkelung der Ankerenden braucht der Kern nicht mehr wie bei einem H-Ankersystem mit langen Jochschenkeln versehen zu sein. Es genügt beispielsweise, wenn der Spulenkern gerade ausgebildet ist und lediglich an beiden Stirnenden der Spule axial vorstehende Polenden besitzt. Zur Vergrößerung der Polflächen können aber kurze Winkelstücke in Richtung auf den Anker angeformt sein. Der Drehanker besteht in einer zweckmäßigen Ausführungsform aus zwei parallel angeordneten, U-Förmigen Blechen, zwischen denen die Dauermagnetanordnung beiderseits der Lagerung zueinander parallel mit gleichgerichteter Polarisierung angeordnet ist. In einer anderen zweckmäßigen Ausführungsform besitzt der Drehanker zwei in einer Ebene parallel zur Spulenachse liegende Bleche, an deren Enden jeweils Lappen parallel zu den Polflächen des Spulenkerns abgebogen sind, wobei auf den Blechen eine flache, beide Bleche überdeckende Dauermagnetanordnung angebracht ist. Diese Dauermagnetanordnung kann beispielsweise parallel zur Ebene der Bleche polarisiert sein. In diesem Fall ist der Dauermagnetkreis unmittelbar über die beiden Bleche geschlossen. Die Dauermagnetanordnung kann aber auch senkrecht zur Ebene der Bleche einander entgegengesetzte Polarisierungsrichtungen aufweisen. In diesem Fall ist es zweckmäßig, über der Dauermagnetanordnung noch ein Flußleitblech anzubringen.

Zur Schaffung eines monostabilen Magnetsystems kann der Anker weiterhin aus zwei mit einem ferromagnetischen Mittelstück Z-förmig angeordneten Ankerschenkeln sowie zwei über je einen Dauermagneten mit den Ankerschenkeln gekoppelten Polstücken bestehen, wobei die beiden Dauermagnete über das Ferromagnetische Mittelstück in Serie liegen.

Die Erfindung wird nachfolgend an Ausführungsbeispielen anhand der Zeichnung näher erläutert. Es zeigt
Figur 1 einen H-Anker nach dem Stand der Technik,
Figuren 2 und 3 ein erfindungsgemäßes Magnetsystem in zwei Ansichten,
Figur4 ein Detail aus Fig.3 in etwas abgewandelter Form,
Figuren 5 bis 7 weitere Ausführungsmöglichkeiten eines bistabilen Magnetsystems bzw. des zugehörigen Ankers,
Figuren 8 und 9 einen Anker für ein monostabiles Magnetsystem.

Die Fig. 1 zeigt im Schnitt einen herkömmlichen H-Anker, wie er bei Magnetsystemen nach dem Stand der Technik verwendet wurde. Er besteht im wesentlichen aus zwei ferromagnetischen Stegen 1 und 2, welche parallel zueinander angeordnet sind und zwischen sich zwei Dauermagnete3 und 4 einschließen. Der Mittelteil 5 besteht aus nichtferromagnetischem Material, beispielsweise Kunststoff, und enthält eine Lagerbuchse 6. Der Drehanker ist mit dieser Lagerbuchse auf einer nicht dargestellten Spule so gelagert, daß die Schenkelenden 1a, 2a und 1b, 2b jeweils Arbeitsluftspalte mit den gestrichelt angedeuteten Jochschenkeln 7 und 8 bilden. Bei diesen herkömmlichen H-Ankern muß der Platz für die Jochschenkel 7 und 8 im Anker ausgespart werden, so daß für die Dauermagnete 3 und 4 nur relativ wenig Volumen zur Verfügung steht.

In den Fig. 2 und 3 ist demgegenüber das erfindungsgemäße Magnetsystem in zwei Ansichten dargestellt. Der Spulenkern 11 trägt die Wicklung 12, und darüber ist auf nicht näher dargestellte Weise ein Lagerzapfen 13 befestigt, auf welchem der Anker 14 gelagert ist. Dieser Anker 14 besteht aus zwei ferromagnetischen Schenkeln 15 und 16, deren Enden 15a, 15b bzw. 16a und 16b jeweils zur Spule hin abgewinkelt sind. Sie umfassen dabei die Polenden 11a und 11b des Spulenkerns, welche zur Bildung von möglichst großen Polflächen ebenfalls einen kleinen abgewinkelten Ansatz 11c bzw. 11d besitzen. In Fig. 4 ist in einem Detailausschnitt aus Fig. 2 eine kleine Abwandlung gezeigt. Hierbei ist beispielsweise das Polende 11b' des Spulenkerns ohne Abwinkelung als gerade Verlängerung des Kerns ausgebildet. In diesem Fall ist der Kern besonders einfach herzustellen.

Zwischen den beiden Schenkeln 15 und 16 sind zwei Dauermagnete 17 und 18 angeordnet, welche mit Ausnahme des die Lagerung bildenden Mittelstücks 19 die gesamte Länge des Ankers einnehmen. Der Anker hat damit nicht mehr die bekannte H-Form, sondern besitzt einen sandwichähnlichen Aufbau. Die Enden 15a, 15b, 16a und 16b der Schenkell5 bzw. 16 sind so gestaltet, daß sie auf möglichst kurzem Wege die Polenden des Spulenkerns erreichen und diese zangenförmig umschließen.

Eine weitere Ausführungsmöglichkeit für den Anker zeigen die Fig. 5 und 6, wobei in der Fig. 6 eine stirnseitige Ansicht des Ankers aus Fig. 5 dargestellt ist. In diesem Fall besteht der Anker 24 aus zwei flachen Blechen 25 und 26, die nunmehr parallel zueinander in einer Ebene liegen. An ihren Enden sind seitliche Lappen 25a und 25b bzw. 26a und 26b in Richtung auf den Spulenkern abgebogen. Der flache Dauermagnet 27 ist in diesem Fall nicht zwischen den Blechen 25 und 26, sondern auf ihnen angeordnet. Er bedeckt die gesamte Oberfläche der beiden die Ankerschenkel bildenden Bleche. Der Dauermagnet ist in der Ausführung nach Fig. 5 und 6 in Querrichtung, also parallel zur Ankerebene, magnetisiert, so daß je ein Pol an einem der Ankerschenkel anliegt. In einer weiteren Abwandlung nach Fig. 7 könnte der auf dem Anker flach aufliegende Dauermagnet 28 zwei einander entgegengesetzte, zur Ankerebene senkrechte Magnetisierungsrichtungen besitzen. In diesem Fall wird zweckmäßigerweise über dem Dauermagneten noch eine Flußplatte 29 angeordnet, um den Dauermagnetkreis zu schließen und den Streufluß zu verringern.

Die Fig.8 zeigt schließlich noch eine Ankerausführung für ein monostabiles Magnetsystem. In diesem Fall sind zwei Ankerschenkel 31 und 32 über ein ferromagnetisches Mittelstück 33 zu einem Z-förmigen Gebilde verbunden, welches im Mittelteil auf einem Zapfen 34 gelagert ist. An jedem der Ankerschenkel ist über einen Dauermagneten 35 bzw. 36 ein Poistück37 bzw. 38 angeordnet. Auch in diesem Fall sind die Enden 31a, 32a bzw. 37a und 38a der Ankerschenkel und der Polstücke in Richtung auf einen nicht dargestellten Kern abgewinkelt. Fig. 9 zeigt dies in einer Ansicht des Ankers von der Stirnseite in Pfeilrichtung IX. Die Dauermagnete 35 und 36 sind in diesem Fall in Serie polarisiert, so daß im Ruhezustand immer die Polstücke 37 und 38 an den nichtdargestellten Kern angezogen werden. Nur in diesem Zustand schließen sich nämlich die Dauermagnetkreise. Bei Erregung des Magnetsystems werden dann die Ankerschenkei 31 und 32 an die jeweiligen Kernenden angezogen. Damit wird das monostabile Schaltverhalten erreicht.

## Patentansprüche

1. Polarisiertes Magnetsystem mit einer Spule (12) mit Spulenkern (11) und mit einem langgestreckten, im wesentlichen parallel zur Spulenachse angeordneten und etwa über der Spulenmitte gelagerten, eine Dauermagnetanordnung (17, 18 ; 27 ; 28 ; 35, 36) tragenden Drehanker, welcher an beiden Enden mit gabelförmig angeordneten Schenkelenden jeweils die Polenden des Spulenkerns (11) unter Bildung von Arbeitsluftspalten zangenförmig umfaßt, dadurch gekennzeichnet, daß die Drehankerschenkel (15, 16 ; 25, 26 ; 31, 32) an ihren Enden (15a, 16a, 15b, 16b ; 25a, 25b, 26a, 26 b ; 31a, 32a) jeweils senkrecht zur Spulenachse in Richtung auf den Spulenkern (11) abgewinkelt sind, wobei die abgewinkelten Schenkelenden jeweils die Arbeitsluftspalte mit dem Spulenkern (11) bilden, und daß die Dauermagnetanordnung (17, 18 ; 27 ; 28, 35, 36) sich jeweils bis an das freie Ende der Drehankerschenkel (15, 16 ; 25, 26 ; 31, 32) erstreckt.

2. Magnetsystem nach Anspruch 1, dadurch gekennzeichnet, daß der Drehanker (14) aus zwei parallel angeordneten, U-förmigen Blechen (15, 16) besteht, zwischen denen die Dauermagnetanordnung (17, 18) beiderseits der Lagerung (13) zueinander parallel angeordnet ist.

3. Magnetsystem nach Anspruch 1 oder 2, dadurch gekennzeichnet, daß der Spulenkern (11) gerade ausgebildete Polenden (11 b') besitzt.

4. Magnetsystem nach Anspruch 1 oder 3, dadurch gekennzeichnet, daß der Drehanker (24) zwei in einer Ebene parallel zur Spulenachse liegende Bleche (25, 26) besitzt, an deren Enden jeweils Lapper (25a, 25b, 26a, 26b) parallel zu den Polflächen des Spulenkerns (11) abgebogen sind, wobei auf den Blechen eine flache, beide Bleche überdeckende Dauermagnetanordnung (27 ; 28) angeordnet ist.

5. Magnetsystem nach Anspruch 4, dadurch gekennzeichnet, daß die Dauermagnetanordnung (27) parallel zur Ebene der Bleche (25, 26) polarisiert ist.

6. Magnetsystem nach Anspruch 5, dadurch gekennzeichnet, daß die Dauermagnetanordnung (28) einander entgegensetzte, zur Ebene der Bleche (25, 26) senkrechte Magnetisierungsrichtungen aufweist und mit einem Flußleitblech (29) bedeckt ist.

7. Magnetsystem nach Anspruch 1 oder 3, dadurch gekennzeichnet, daß der Drehanker über ein ferromagnetisches Mittelstück (33) Z-förmig angeordnete Ankerschenkel (31, 32) besitzt, welche jeweils über einen Dauermagneten (35, 36) mit einem Polstück (37, 38) gekoppelt sind, wobei die beiden Dauermagnete (35, 36) über das ferromagnetische Mittelstück (33) in Serie liegen.

## Claims

1. Polarized magnet system having a coil (12) with a core (11) and an elongate rotary armature which is arranged substantially parallel to the axis of the coil, is mounted approximately above the centre of the coil and supports a permanent magnet arrangement (17, 18 ; 27 ; 28 ; 35, 36), and which at each end, embraces the respective pole end of the core (11) by means of forked arm ends in the manner of a pair of tongs, forming working air gaps, characterised in that at their ends (15a, 16a, 15b, 16b ; 25a, 25b, 26a, 26b ; 31 a, 32a), the arms (15, 16; 25, 26 ; 31, 32) of the rotary armature are respectively angled at right angles to the axis of the coil In the direction towards the core (11), the angled ends of the arms respectively forming the working air gaps with the coil core (11); and that the permanent magnet arrangement (17, 18 ; 27 ; 28, 35, 36) extends to the free ends of the arms of the rotary armature (15, 16 ; 25, 26 ; 31, 32).

2. A magnet system as claimed in claim 1, characterised in that the rotary armature (14) consists of two U-shaped sheets (15, 16) which are arranged parallel to one another and between which the permanent magnet arrangement (17, 18) is arranged in parallel on either side of the bearing (13).

3. A magnet system as claimed in claim 1 or claim 2, characterised in that the core (11) has straight pole ends (11b').

4. A magnet system as claimed in claim 1 or claim 3, characterised in that the rotary armature (24) possesses two sheets (25, 26) which are arranged In a plane parallel to the coil axis and at the ends of which, respective tabs (25a, 25b, 26a, 26b) are bent upwardly parallel to the pole faces of the core (11), a flat permanent magnet arrangement (27 ; 28) which covers both sheets being arranged on the sheets.

5. A magnet system as claimed in claim 4, characterised In that the permanent magnet arrangement (27) Is polarized parallel to the plane of the sheets (25, 26).

6. A magnet system as claimed in claim 5, characterised in that the permanent magnet arrangement (28) has directions of magnetisation which are opposite to one another and are at right angles to the plane of the sheets (25, 26), and is covered with a flux-conducting sheet (29).

7. A magnet system as claimed in claim 1 or claim 3, characterised in that the rotary armature has arms (31, 32) which are arranged in the form of a Z by way of a ferromagnetic centre piece (33), and which are respectively coupled to a pole piece (37, 38) by way of a permanent magnet (35, 36), the two permanent magnets (35, 36) being arranged in series through the ferromagnetic centre piece (33).

## Revendications

1. Système d'aimants polarisé comportant une bobine (12) avec un noyau de bobine (11), et une armature tournante qui supporte un agencement d'aimants permanents (17, 18 ; 27 ; 28 ; 35, 36), est montée sensiblement au-dessus du milieu de la bobine, est disposée sensiblement parallèlement à l'axe de la bobine et est de forme allongée, et qui, aux deux extrémités, entoure respectivement les extrémités des pôles du noyau de bobine (11) à la manière d'une pince, par des extrémités de branches en forme de fourche, en formant des entrefers de travail, caractérisé par le fait que les branches (15, 16 ; 25, 26 ; 31, 32) de l'armature tournante sont respectivement coudées à leurs extrémités (15a, 16a, 15b, 16b ; 25a, 25b, 26a, 26b ; 31a, 32a) perpendiculairement à l'axe de la bobine, en direction du noyau de bobine (11), les extrémités coudées des branches formant respectivement l'entrefer à air de travail avec le noyau de bobine (11), et que l'agencement d'aimants permanents (17, 18 ; 27 ; 28 ; 35, 36) s'étend respectivement jusqu'à l'extrémité libre des branches (15, 16 ; 25, 26 ; 31, 32) de l'armature tournante.

2. Système d'aimants suivant la revendication 1, caractérisé par le fait que l'armature tournante (14) est constituée par deux tôles (15, 16) en forme de U disposées parallèlement, entre lesquelles l'agencement d'aimants permanents (17, 18) est disposé parallèlement des deux côtés du support (13).

3. Système d'aimants suivant la revendication 1 ou 2, caractérisé par le fait que le noyau de bobine (11) comporte des extrémités polaires (11 b') de forme rectiligne.

4. Système d'aimants suivant la revendication 1 ou 3, caractérisé par le fait que l'armature tournante (24) comporte deux tôles (25, 26) disposées dans un plan parallèlement à l'axe de la bobine, aux extrémités desquelles des languettes (25a, 25b, 26a, 26b) sont respectivement repliées parallèlement aux surfaces polaires du noyau de bobine (11), un agencement plat d'aimants permanents (27 ; 28), recouvrant les deux tôles, étant disposé sur les tôles.

5. Système d'aimants suivant la revendication 4, caractérisé par le fait que l'agencement d'aimants permanents (27) est polarisé parallèlement au plan des tôles (25, 26).

6. Système d'aimants suivant la revendication 5, caractérisé par le fait que l'agencement d'aimants permanents (28) possède des directions d'aimantation opposées, perpendiculaires au plan des tôles (25, 26), et est recouvert par une tôle de guidage de flux (29).

7. Système d'aimants suivant la revendication 1 ou 3, caractérisé par le fait que l'armature tournante comporte des branches (31, 32) disposées en forme de Z par l'intermédiaire d'une pièce centrale ferromagnétique (33), qui sont couplées à une pièce polaire (37, 38), respectivement par l'intermédiaire d'un aimant permanent (35, 36), les deux aimants permanents (35, 36) étant en série par l'intermédiaire de la pièce centrale ferromagnétique (33).
